# DEMANDE DE BREVET EUROPEEN

(11) **EP 0 197 815 A1**
(43) Date de publication de la demande: **15.10.1986**
(21) Numéro de dépôt: 86400520.2
(22) Date de dépôt: 11.03.1986
(51) Int. Cl.: G08B 19/00, G08B 25/00

(54) **Procédé pour assurer la surveillance de personnes et/ou de biens et système pour la mise en oeuvre de ce procédé**

(30) Priorité: 15.03.1985 FR 8503905
(71) Demandeur: SOCIETE ELECTRONIQUE DE LA REGION PAYS DE LOIRE, F-75020 Paris (FR)
(72) Inventeur: Houdou, Michel, F-75008 Paris (FR); Cailly, Philippe, F-75008 Paris (FR)
(74) Mandataire: Grynwald, Albert

(57) **Abrégé**

L'invention est relative à un procédé et à un système pour assurer la surveillance de biens et/ou de personnes en déclenchant au moins une alarme lors de la survenance d'évènements particuliers.

Ce procédé est caractérisé en ce que suite à la détection d'un évènement déterminé, une unité centrale (Uc) identifie le ou les détecteurs (D,, D₂) excités afin de commander le déclenchement d'au moins un dispositif (S, B, L, Q) d'alarme déterminé selon le ou les détecteurs excités.

De plus différents moyens de surveillance permettent d'informer l'utilisateur de l'évènement origine de l'alarme.

## Description

L'invention est relative à un procédé et à un système de sécurité permettant d'assurer la surveillance de biens et/ou de personnes en déclenchant au moins une alarme lors de la survenance d'évènements particuliers.

Ce système est plus particulièrement appelé à être utilisé pour la surveillance d'une habitation, de ses dépendances et de certains biens, et éventuellement pour la surveillance des personnes qui se trouvent à proximité.

Il existe de nombreux systèmes dits de sécurité pour assurer la surveillance d'habitations ou de biens. Ces systèmes comportent une centrale reliée à des détecteurs et à un dispositif d'alarme. Dès qu'un détecteur est excité, la centrale déclenche l'alarme. Le déclenchement peut être dû à une intrusion, ou bien encore à un évènement anormal tel que, par exemple, une fuite d'eau, de gaz. Pour celà, chaque détecteur est spécialisé pour un évènement donné.

Cependant, les systèmes existant présentent des inconvénients.

Une centrale est habituellement reliée à plusieurs détecteurs, mais lorsqu'un détecteur est excité, un seul type d'alarme est déclenché, et il n'est pas possible de connaître le détecteur qui a engendré l'alarme, et donc l'origine de l'alarme.

Ainsi, on conçoit qu'il n'est pas possible d'utiliser une même alarme pour assurer à la fois une surveillance contre des intrusions et une surveillance des évènements internes tels que des fuites d'eau, etc.

En effet, le but d'une surveillance est d'effrayer un éventuel intrus : dans ce cas l'unité doit déclencher une alarme telle qu'une sirène.

Par contre, la surveillance d'évènements internes implique que seuls les occupants de l'habitation soient informés : il n'est pas nécessaire d'utiliser une sirène placée à l'extérieur.

Egalement, lorsque le système est utilisé pour une détection d'intrusion, il doit être armé lors des départs de l'utilisateur et désarmé lors de ses retours. Or l'armement et le désarmement s'effectuent à la centrale qui est habituellement placée dans le lieu le plus sûr de la zone à protéger, c'est-à-dire normalement au centre de cette zone. Dans ce cas, il faut prévoir une temporisation pour permettre les sorties et les rentrées sans que le système ne se déclenche. Pour celà, le détecteur placé près de l'entrée habituelle est temporisé, et il est donc possible à un intrus de réussir à pénétrer dans les lieux et de dérober quelques objets avant le déclenchement de l'alarme.

Enfin, la mise en place de ces systèmes implique un câblage entre les détecteurs et la centrale, et entre la centrale et les alarmes, ce qui est coûteux et pas toujours esthétique.

Le procédé de l'invention ne présente pas ces inconvénients.

Selon l'invention, un procédé pour assurer la sécurité et/ou la surveillance de personnes et/ou de biens et le déclenchement d'au moins une alarme par une unité centrale suite à la détection d'au moins un évènement déterminé, par un ou plusieurs détecteurs en communication avec ladite unité centrale est caractérisé en ce que plusieurs détecteurs et plusieurs dispositifs d'alarme étant en communication avec l'unité centrale, l'unité centrale identifie le ou les détecteurs qui ont été excités avant de commander le déclenchement d'au moins un dispositif d'alarme déterminé par -le ou les détecteurs qui ont été excités.

Ainsi, grâce à ce procédé, on identifie et on connaît la cause ou les causes du déclenchement d'une ou de plusieurs alarmes.

Selon une autre caractéristique du procédé de l'invention, la communication entre les détecteurs et l'unité centrale s'effectue sans qu'il y aⁱt liaison physique entre un détecteur et la centrale.

Un système de mise en oeuvre du procédé de l'invention est caractérisé en ce que chaque détecteur est relié à un transmetteur comportant une unité de codage et un émetteur émettant un signal codé permettant son identification, en ce que l'unité centrale comporte un récepteur, une unité de traitement du signal reçu et une unité de programmation, et des moyens pour déclencher des dispositifs d'alarme différents.

Dans un mode de réalisation préféré du système, l'unité centrale comporte des moyens de codage et les dispositifs d'alarme comportent un récepteur associé à un décodeur. Chaque récepteur est affecté d'un code particulier et l'unité de programmation de l'unité centrale permet notamment de désigner quel dispositif d'alarme sera déclenché lorsqu'un ou plusieurs détecteurs particuliers auront été excités.

Dans ce mode de réalisation, l'unité centrale est reliée directement au secteur électrique du lieu où elle est implantée et elle possède un émetteur de signaux sur les fils du secteur.

Cet émetteur envoie des signaux codés sur le secteur. Les récepteurs d'alarme sont également reliés au secteur et comportent un récepteur de ces signaux.

Lorsqu'un décodeur détecte un signal correspondant à son code, l'alarme associée est déclenchée.

D'autres caractéristiques et avantages de l'invention apparaîtront avec la description de quelques modes de réalisation qui va suivre, faite en regard des figures annexées :
-la figure 1 est un synoptique d'un système de mise en oeuvre du procédé ;
-la figure 2 est un schéma de principe d'un dispositif associé à un détecteur ;
-la figure 3 est un schéma de principe d'un dispositif associé à une alarme ;
-la figure 4 est un schéma de principe complet du système.

Sur la figure 1, on a représenté le synoptique d'un système de base pour la mise en oeuvre du procédé de l'invention. Deux détecteurs D, et D₂ sont respectivement associés à deux transmetteurs T, et T2.

Les détecteurs peuvent être des radars volumétriques, des détecteurs à infrarouge, des détecteurs magnétiques, ou bien encore des systèmes à palpeurs qui ferment un circuit électrique, ou tous autres types connus.

Dans un mode de réalisation, les transmetteurs T,, T2 comportent un émetteur associé à une antenne 11, 12, un microprocesseur pour assurer le codage de signaux et une pile ou accumulateur rechargeable. Sa taille est réduite et il peut être facilement porté par une personne. Dans ce cas, il est par exemple possible de l'utiliser comme dispositif de surveillance personnelle, soit en tant que dispositif garde-malade ou anti-agression ou d'assistance médicale. Pour cela, la commande de l'émission se fait à l'aide d'un interrupteur placé sur le boîtier contenant le transmetteur.

Sur cette figure, on a également représenté deux dispositifs Pt, et Pt₂ appelés portiers. Ces dispositifs comportent un clavier constitué de touches T qui permettent d'entrer un code. L'intérieur d'un portier comporte un émetteur associé à une antenne 14, 15. Le rôle du portier est de permettre d'armer ou de désarmer totalement ou partiellement à distance l'unité centrale UC. Grâce à ce dispositif, aucun détecteur d'intrusion ne nécessite une temporisation.

Il n'est donc plus possible d'approcher l'unité centrale sans l'avoir désarmée, ce qui augmente la fiabilité du système.

L'unité centrale UC comporte une antenne de réception 13, une unité de traitement Tr3 associée à un dispositif de programmation Pr3, un dispositif d'émission E, des signaux de commande des dispositifs d'alarme.

Ces différents éléments sont alimentés grâce à un circuit A, relié au réseau alternatif domestique. Dans une variante, une batterie de secours est prévue.

Dans le mode de réalisation préféré représenté sur cette figure 1, l'émetteur E, pour la commande des dispositifs d'alarme émet directement sur le secteur électrique EL.

Ainsi, aucun câblage supplémentaire n'est nécessaire pour installer la totalité du système. Les dispositifs d'alarme sont tout simplement branchés dans les prises électriques du lieu protégé.

Chaque dispositif d'alarme est constitué d'un récepteur d'alarme et d'un moyen d'alarme.

Dans l'exemple on a représenté quatre récepteurs RA,, RA₂, RA₃, RA₄ respectivement reliés au secteur par des prises P,, P₂, P₃, P4 et aux moyens d'alarme par les sorties S,, S₂, S₃, S₄. Les différents moyens peuvent être une sirène S, un carillon B, une lampe ou un projecteur L ou tout autre moyen quelconque Q.

Le fonctionnement est le suivant :
Grâce au dispositif de programmation Pr, de l'unité centrale, l'utilisateur détermine le ou les récepteurs d'alarme qui seront activés en réponse à la transmission par un ou plusieurs transmetteurs déterminés.

Dans un autre mode, au moins deux transmetteurs peuvent être associés à un même moyen d'alarme.

Ainsi, par exemple, on peut programmer l'ensemble de façon que la détection d'un évènement par le détecteur D, entraîne le déclenchement de la sirène S et l'allumage d'un projecteur L grâce aux récepteurs RA, et RA,.

On peut programmer l'ensemble afin qu'une même alarme, par exemple la sirène S soit déclenchée suite à une détection par le détecteur D, ou par le détecteur D2.

Dans un mode de réalisation, on prévoit également que plusieurs détecteurs soient reliés à un même transmetteur, on peut ainsi, par exemple, assurer la surveillance d'une pièce en plaçant un détecteur`sur chaque porte ou fenêtre et en les reliant à un transmetteur unique.

Le clavier de programmation est également utilisé pour programmer un code d'accès au système, code qui sera composé sur l'un des portiers Pt, ou Pt2 pour armer ou désarmer l'unité centrale à distance.

Egalement, les portiers peuvent être utilisés pour commander à distances des automatismes tels que des ouvertures de portes, des allumages de lampes, à l'aide de codes particuliers. Des récepteurs spéciaux permettent la commande de ces automatismes.

Dans des variantes, il est prévu de réaliser des portiers portables et/ou des portiers fixes. Un portier fixe peut, par exemple être fixé à demeure à proximité de l'entrée principale. Sur ce dernier, dans une variante, on prévoit une touche sonnette visiteurs qui, lorsqu'elle est appuyée, engendre un message spécial qui va déclencher par exemple une sonnette. Aucun cablage n'est donc nécessaire pour relier la sonnette à son moyen de déclenchement.

La figure 2 représente le schéma de principe d'un transmetteur T,.

Un transmetteur est constitué d'un microprocesseur MP,, d'un émetteur E, relié à une sortie du microprocesseur et à une antenne 13, et de moyens I₁ et G, pour affecter un code d'identification au transmetteur, lequel code est traité par le microprocesseur MP1. On prévoit aussi une pile B, pour alimenter les composants.

Dans un mode de réalisation préféré, les moyens I₁ et G₁ sont constitués de deux séries de molettes numérotées. La première série I₁ comporte, dans l'exemple, deux molettes M,, et M₁₂ qui permettent de discerner deux transmetteurs appartenant à un même groupe. Un même groupe est constitué par l'ensemble des transmetteurs destinés à émettre vers une même unité centrale. Un groupe est discemé par la seconde série G, qui comporte, dans l'exemple trois molettes M₂₁, M₂₂, M₂₃. Ainsi, tous les transmetteurs associés à une même unité auront le même code de groupe.

Cette distinction permet d'éviter que les informations destinées à une unité centrale ne soient traitées par l'unité centrale d'un proche voisin qui posséderait le même système, et qui serait dans la zone de portée du transmetteur.

Le microprocesseur MP1 possède plusieurs autres entrées 21, 22, 23, 24, 25 sur lesquelles peuvent être injectés les signaux lors d'une détection. On utilise une entrée ou l'autre selon le type de détecteur utilisé.

Il est ainsi possible d'utiliser au moins une entrée de type interruption, c'est-à-dire une entrée qui réagit sur un front montant ou descendant de courant ou de tension.

Les détecteurs de type infrarouge ou radars par exemple seront reliés à de telles entrées.

Il est possible d'utiliser des entrées qui réagissent à un changement d'état.

Les détecteurs magnétiques, par exemple, seront reliés à de telles entrées. Ainsi, lors de l'armement du système, le microprocesseur prendra en compte l'état de l'entrée. Si un changement d'état survient, une émission aura lieu. Cette possibilité est particulièrement intéressante, par exemple dans le cas ou l'on désire considérer que l'état normal d'une porte est son état d'ouverture et que sa fermeture doit déclencher une alarme.

Dans l'exemple, un premier détecteur D, est relié à une entrée 21. Un second détecteur D,, est relié à une autre entrée 24.

Le premier détecteur D, est le détecteur de l'évènement pour lequel le transmetteur est utilisé, c'est-à-dire, soit un radar ultrasonore, soit un radar infrarouge, soit un capteur de fuite d'eau, etc.

Un second détecteur D,, est en fait un détecteur de sécurité anti-vol du transmetteur T,.

Le transmetteur T, se présente sous la forme d'un boîtier. Les molettes de codage sont situées à l'intérieur de ce bottier. II est important que ce codage ne puisse être modifié par une tierce personne, à l'insu de l'utilisateur du système. Ainsi, ce détecteur D,, est par exemple un simple interrupteur relié à une entrée de type interruption.

L'ouverture du boîtier du transmetteur entraînera une émission immédiate d'un signal de vol vers l'unité centrale.

La figure 3 représente le schéma de principe d'un récepteur d'alarme RA,. Il comporte un circuit d'alimentation 31 relié au secteur par la prise P,. Ce circuit transforme le courant alternatif en courant continu d'alimentation des différents composants.

Un circuit d'interface secteur 32 est relié au secteur par la prise P,. Son rôle est de filtrer la fréquence du secteur et d'extraire la porteuse du signal émis par l'émetteur E3 de l'unité centrale - (figure 1).

A la sortie de l'interface se trouvent un circuit démodulateur 33 et un circuit de mise en forme 34 pour rendre les signaux exploitables par un microprocesseur 35. Pour celà la sortie du circuit de mise en forme est reliée à une entrée du micro- prosseur 35.

Sur deux autres entrées sont reliés deux moyens de codage G2 et I₂ constitués, dans le mode de réalisation de la figure, de deux séries de molettes.

Un premier moyen G₂ permet d'affecter le code de groupe à des molettes M₃,, M₃₂, M₃₃ et le second I₂ permet d'affecter le code du récepteur grâce à des molettes M₄₁ et M₄₂.

Le microprocesseur est ensuite relié à un circuit de puissance 36 qui alimente l'alarme par ses bornes de sortie S1.

Dans des modes de réalisation, on prévoit des récepteurs spéciaux qui possèdent un générateur de son intégré, tel qu'une sonnerie, une tonalité d'appel garde-malade ou autre.

La figure 4 présente une vue d'ensemble complète du système comportant d'autres variantes et compléments de réalisation.

Le système est constitué de plusieurs détecteurs D,, D₂, ... Dₙassociés à plusieurs transmetteurs T,, T₂, ... Tₙtels que ceux décrits sur la figure 2.

Deux dispositifs portiers Pt, et Pt₂ sont représentés. L'unité centrale UC est alimentée par une alimentation intégrée A₃ reliée au réseau EL alternatif. Une batterie de secours est également prévue pour alimenter l'unité centrale.

Par souci d'allègement de la figure, les liaisons entre l'alimentation A3 et les autres éléments de l'unité centrale n'ont pas été représentées.

L'unité centrale comporte un circuit de réception R₃ associé à une antenne 13 pour la réception des messages émis par les transmetteurs ou les portiers. Ce circuit est relié à l'unité de traitement Tr3 réalisée, de préférence, à l'aide d'un microprocesseur.

Un dispositif de programmation Pr3, de l'unité de traitement constitué par exemple d'un clavier à touches Pr30 est relié à une autre de cette unité de traitement.

L'émetteur A₃ de signaux en direction des récepteurs d'alarme PA,, PA2, PA n est relié à une sortie de l'unité de traitement.

Dans le mode de réalisation, le code du récepteur à commander est produit par l'unité de traitement. Pour celà, l'émetteur secteur comporte un oscillateur qui permet de moduler le signal transmis.

Dans un mode de réalisation, le système est agencé pour que des émissions n'aient lieu à partir de l'unité centrale que lorsqu'une alarme doit être déclenchée.

La sortie de l'émetteur E_{J} est reliée au secteur EL d'alimentation par l'intermédiaire d'un circuit interface (non représenté) qui permet de superposer au secteur les informations modulées en fréquence.

Une autre sortie de l'unité de traitement Tr3 est reliée à un circuit Sᵥ₃ de synthèse vocale qui lui- même est relié, d'une part à un haut-parleur HP₃ intégré au boîtier de l'unité centrale, d'autre part à un circuit de contrôle téléphone C₃ qui met le circuit Sᵥ₃de synthèse vocale en liaison avec le réseau téléphonique PTT.

Selon la programmation de l'unité centrale, cette configuration permet, en cas d'absence du propriétaire, de téléphoner un message synthétisé à un ou plusieurs numéros prédéterminés, précisant l'évènement.

Le circuit Sᵥ₃ de synthèse vocale est enfin relié à un émetteur haute fréquence HF₃ pour émettre des messages vers des récepteurs RF3, qu'il est possible d'utiliser comme dispositifs d'alarme ou d'avertissement anti-intrusion, ou de service.

Dans le cas où plusieurs récepteurs font partie du système, il est possible d'envoyer les messages sur l'un ou l'autre ou la totalité.

Chaque récepteur RF₃ possède un code d'identification. Lorsqu'un message synthétisé doit être émis en direction d'un récepteur déterminé, le code correspondant est émis, ce qui permet la mise en service dudit récepteur.

L'unité centrale comporte également des moyens d'affichage et de visualisation de l'état du système. Dans un mode de réali sation, les moyens d'affichage et de visualisation sont constitués de voyants et d'afficheurs alphanumériques.

Ces moyens ont une double fonction : ils permettent le contrôle du système lorsqu'il est en état de veille, et lorsqu'un évènement se produit, ainsi que l'aide à la programmation, en complément du circuit de synthèse vocale.

Dans une autre variante, on prévoit une imprimante Im₃ pour mémoriser les évènements qui ont pu se produire lors de l'absence de l'utilisateur.

Le fonctionnement du système est le suivant : lorsque les détecteurs, les transmetteurs, l'unité centrale et les récepteurs d'alarme sont en place, l'utilisateur affecte un même numéro de groupe à l'ensemble des transmetteurs T et des récepteurs RA, à l'aide des moyens de codage de groupe G₁, G₂.

Ensuite, il identifie les transmetteurs et les récepteurs, au sein du groupe, à l'aide des moyens de codage identificateur I,, 12. Ensuite, l'utilisateur programme l'unité centrale UC grâce au clavier de programmation Pr30 pour déterminer quelle alarme sera déclenchée lorsqu'un détecteur particulier aura été excité.

Il est possible à un utilisateur d'affecter à plusieurs récepteurs d'alarme RA le même code d'identification. Dans ce cas, lorsqu'un signal correspondant à ce code d'identification sera transmis, tous les récepteurs affectés de ce code seront excités. Etant donné que chaque récepteur peut être relié à une alarme différente, il est possible de cette façon de déclencher plusieurs alarmes suite à une seule détection. Ainsi, lorsqu'un détecteur est excité, plusieurs alarmes distinctes peuvent être déclenchées.

En outre, il est possible de déclencher la même alarme ou la même série d'alarmes suite à la détection d'évènements par plusieurs détecteurs différents.

Dans ce cas, l'utilisateur connaîtra l'origine de l'alarme en consultant l'unité d'affichage V₃ et/ou l'imprimante Im₃.

La programmation permet, en réponse à une détection par un détecteur donné, de déclencher une ou plusieurs alarmes associées à des récepteurs d'alarme RA différents, et/ou l'émission d'un message synthétisé sur l'un des récepteurs RF₃ haute fréquence et/ou en direction d'un abonné au téléphone par l'intermédiaire du réseau PTT.

Si une alarme est déclenchée suite à une tentative de vol d'un transmetteur, l'utilisateur en est également informé.

De même, le microprocesseur MP, associé à un transmetteur permet, dans une variante de vérifier l'état de la pile B, d'alimentation et de vérifier que, dans le cas où le détecteur D, ou D₂ ou Dₙassocié nécessite une alimentation par le secteur, le secteur est présent : c'est le cas par exemple des détecteurs infrarouge.

Dans un mode de réalisation, l'état de la pile est testé grâce à un comptage des émissions du transmetteur. A chaque émission, un compteur s'incrémente. Lors de la réalisation du transmetteur, connaissant les composants utilisés, il est aisé de connaître le courant qui sera consommé à chaque émission et donc de prédéterminer le nombre d'émissions qu'il faudra pour user la pile.

Ainsi, lorsque le nombre d'émissions atteint une valeur donnée, un message est émis en direction de l'unité centrale pour informer l'utilisateur qu'il est temps de changer la pite.

Dans une variante, on prévoit un circuit de test de la charge restant dans la pile. Lorsque la charge devient inférieure à une valeur donnée, un message est émis en direction de l'unité centrale. Le message indiquant qu'il est temps de changer de pile est transmis par l'imprimante et/ou par l'afficheur et/ou par le circuit de synthèse vocale.

Dans un mode de réalisation, le microprocesseur MP, d'un transmetteur est programmé pour transmettre vers l'émetteur E₃ associé un code comportant toutes les données nécessaires au traitement par le microprocesseur Tr3 de l'unité centrale. Le code est composé de plusieurs éléments, émis sous forme de bits, lorsqu'un évènement survient.

Une première série de quatre bits comporte trois bits mis à 0 pour informer l'unité centrale de l'émission. Le quatrième bit est mis à 1 lorsque le transmetteur est arraché de son support, c'est-à-dire lorsque le détecteur D₁₁ de la figure 2 change d'état.

Ce quatrième bit est repositionné à 0 lorsque le transmetteur est replacé sur son support ou après un changement de pile.

Ensuite sont émis une série de bits groupe qui correspondent au code de groupe du transmetteur ; ce code est entré grâce aux molettes M2,, M_{±}, Mₙ des moyens de code de groupe G, de la figure 2.

Une autre série de bits permet de transmettre le code d'identification du transmetteur au sein du groupe ; il s'agit du code rentré grâce aux molettes M₁₁ et M₁₂ des moyens de codage d'identification 1, de la figure 2.

Vient ensuite un bit alarme qui est mis a 1 quand une alarme doit être déclenchée, c'est-à-dire lorsque le détecteur associé est excité ou lorsque le transmetteur est volé.

Une autre série de bits permet d'obtenir des indications sur l'état de la pile : l'un de ces bits est mis à 1 lorsqu'un nombre d'émissions déterminé est atteint.

L'unité centrale en informe alors l'utilisateur.

Cette série comporte également un bit qui est mis à 1 lorsque le secteur disparaît, alors qu'il est nécessaire pour alimenter le détecteur relié au transmetteur.

Deux autres bits sont les images des entrées réagissant au changement d'état.

Enfin une série de bits dite de "Checksum" permet de vérifier la validité du message transmis.

Dans un mode de réalisation, il est prévu de vérifier périodiquement la présence des divers transmetteurs. Pour celà, chaque transmetteur émet un message de présence correspondant à l'état actuel de ses entrées.

En cas de non réception par l'unité centrale d'un tel message, dans l'intervalle de temps considéré, l'absence sera signalée sous forme d'un message sur l'imprimante Im₃, et/ou sur l'unité d'affichage V3 et/ou sous forme d'un message sonore au haut parleur HP₃.

Cette vérification périodique peut être effectuée par exemple toutes les deux heures environ.

Dans un mode de réalisation, on prévoit d'affecter à des transmetteurs associés à des détecteurs spécialisés un code d'identification constant. De cette manière, lorsque l'unité centrale capte un message de l'un de ces détecteurs, le microprocesseur Tr₃ donne l'ordre au circuit de synthèse vocale Sᵥ₃ d'émettre un message par l'intermédiaire du haut-parleur HP₃ pour indiquer à l'utilisateur l'origine de la défaillance. En cas d'absence, le message de défaillance peut être transmis par téléphone à un abonné déterminé.

C'est le cas par exemple lorsqu'une fuite d'eau ou bien encore un arrêt prolongé d'un congélateur sont détectés.

Il en est de même des transmetteurs associés à des détecteurs d'intrusion dans les véhicules, aux transmetteurs garde-malade, assistance médicale, etc.

Dans une variante, on prévoit que des récepteurs spécialisés sont commandés par des détecteurs spécialisés : par exemple, la détection d'une fuite d'eau entraîne la commande d'une vanne de fermeture de l'arrivée d'eau.

Le clavier de programmation Pr₃ de l'unité centrale UC est également utilisé pour rentrer un code d'accès au système, code qui doit être formé à partir des portiers Pt, et Pt2 pour armer et désarmer les alarmes.

Dans une autre variante, on prévoit la possibilité qu'une partie du système soit armée, alors qu'une autre est désarmée.

Dans un autre mode de réalisation, on prévoit de diviser l'aire surveillée en plusieurs zones.

Lorsque les transmetteurs sont en place, on leur affecte, par programmation, un numéro de zone. Dans ce cas, l'utilisateur choisit d'assurer la surveillance d'une zone et/ou des autres.

En effet, il existe des zones qui doivent être surveillées en permanence, que l'utilisateur soit présent ou non, alors que d'autres ne doivent être surveillées que le nuit et/ou en cas d'absence.

C'est par exemple le cas des dépendances qui doivent être surveillées constamment alors que l'habitation ne doit être surveillée qu'en cas d'absence ou la nuit.

Dans ce cas, plutôt que de programmer l'armement de chaque transmetteur un par un, on ne programme, une fois que les transmetteurs sont affectés à leur zone, que l'état de surveillance ou non de chaque zone, ce qui est beaucoup plus rapide.

Dans une variante, on prévoit la possibilité d'assurer la non surveillance d'une zone ou de l'autre pendant des intervalles de temps donnés qui peuvent être répétitifs.

En effet, le microprocesseur Tr3 de l'unité centrale UC possède une horloge interne. Dans ce cas, on utilise l'horloge pour autoriser cette programmation.

Ainsi, par exemple, dans le cas ou le système est utilisé pour assurer la surveillance d'un magasin, on peut considérer que la réserve est à elle- seule une zone. Si par exemple les livreurs passent à heures fixes des jours donnés, on peut ainsi cesser la surveillance de la réserve pour assurer le ravitaillement les jours prévus de livraison.

Dans une variante, on prévoit d'assurer une surveillance constante de l'ensemble des zones, mais de déclencher des alarmes différentes selon que l'on se trouve en configuration jour ou nuit, par exemple.

Le clavier de programmation est encore utilisé pour rendre actif ou inactif le circuit 03 de contrôle téléphone permettant d'envoyer des messages à des abonnés déterminés. Ce circuit peut être rendu actif ou inactif que l'utilisateur soit présent ou non.

Lorsque le circuit est actif, dès qu'une détection d'évènement anormal est faite, le premier numéro de téléphone mémorisé dans la banque d'abonnés est composé. En cas de non réponse, au bout d'un nombre de sonneries déterminées, ou d'occupation de ligne, le second numéro est composé et ainsi de suite.

Lorsque l'abonné décroche, un message synthétisé correspondant à l'évènement détecté est émis. Si l'abonné raccroche avant la fin du message, alors le numéro est automatiquement recomposé et le message rediffusé.

Par sécurité, on prévoit qu'un message peut être diffusé au moins deux fois de suite, au cas où l'abonné ne l'aurait pas compris la première fois.

De préférence, on prévoit la possibilité de trois diffusions à la suite. A la fin de la troisième diffusion, la ligne est coupée automatiquement par l'unité centrale, que l'abonné raccroche ou non.

Dans un mode de réalisation, si l'abonné raccroche avant la fin de la seconde ou troisième diffusion, le numéro n'est pas recomposé. En effet, on considère que s'il raccroche après la fin de la première diffusion, ceci signifie qu'il a assimilé le message.

Dans un mode de réalisation, on prévoit que lors de la programmation, l'utilisateur mémorise son nom à l'aide des touches alphabétiques du clavier Pr,. Ceci permet, lorsqu'un message est émis par la voie téléphonique, de faire connaître au destinataire l'origine du message.

Dans ce cas, à la fin du message, le circuit de synthèse vocale épèle le nom de l'utilisateur.

Le message a par exemple cette texture : "Intrusion chez monsieur x.y.z" ou "Fuite d'eau chez madame a.b.c.".

La première partie du message est fonction de la programmation et du problème détecté et la seconde, qui est épelée, est liée à l'identité de l'utilisateur.

Le circuit de synthèse vocale Sᵥₐ possède donc une banque de premières parties de messages.

Dans un mode de réalisation, des messages de service sont prévus qui sont émis par le haut-parleur HP, pour aider à la programmation.

Dans une variante, on prévoit des degrés d'alarme différents selon l'évènement à détecter.

Si plusieurs transmetteurs associés à des détecteurs pour des évènements de degré différent doivent entraîner le déclenchement d'une même alarme, en cas de déclenchement de ladite alarme, on visualise sur l'unité d'affichage V, le degré, par exemple, à l'aide de voyants de couleurs différentes.

Egalement l'état armé ou désarmé d'une zone ou de l'autre est visualisé à l'aide de moyens tels que des voyants de visualisation.

## Revendications

1. Procédé pour assurer la surveillance de personnes et/ou de biens et le déclenchement d'au moins une alarme par une unité centrale, suite à la détection d'au moins un évènement déterminé, par un ou plusieurs détecteurs en communication avec ladite unité centrale, caractérisé en ce que plusieurs détecteurs et plusieurs dispositifs d'alarme étant en communication avec l'unité centrale, l'unité centrale identifie le ou les détecteurs qui ont été excités avant de commander le déclenchement d'au moins un dispositif d'alarme déterminé par le ou les détecteurs qui ont été excités.

2. Procédé selon la revendication 1, caractérisé en ce qu'une même alarme ou une même série d'alarmes pouvant être déclenchées par des évènements différents, l'unité centrale informe l'utilisateur de la nature des évènements origine de l'alarme.

3. Système pour la mise en oeuvre du procédé selon la revendication 1, caractérisé en ce que chaque détecteur (D,, D₂, Dₙ) est relié à un transmetteur (T,, T₂,Tₙ) comportant des moyens d'in- dentification (G,, I₁) et un émetteur (E,) émettant un signal codé permettant son identification par l'unité centrale, et en ce que l'unité centrale (UC) comporte un récepteur (R3) des signaux émis par les transmetteurs, une unité de traitement (Tr₃) de ces signaux, une unité de programmation (Pr₃) et des moyens pour déclencher des dispositifs d'alarme différents, de façon simultanée ou séparée.

4. Système selon la revendication 3, caractérisé en ce qu'il comporte des récepteurs d'alarme (RA,, RA2, RAₙ) reliés à des dispositifs d'alarme (S, B, L, Q) différents, et en ce que chaque récepteur d'alarme possède des moyens d'identification pour le distinguer des autres et en ce que l'unité centrale (UC) est agencée pour pouvoir déclencher indifféremment un dispositif d'alarme ou l'autre par l'intermédiaire du récepteur associé.

5. Système selon la revendication 4, caractérisé en ce que les moyens d'identification d'un récepteur d'alarme (RA) sont des dispositifs de codage (G₂, I₂), et en ce que l'unité centrale (UC) produit des signaux codés et en ce qu'un récepteur d'alarme possède des moyens (35) pour analyser les signaux émis par l'unité centrale (UC) et déclencher l'alarme associée lorsque le signal analysé correspond à son propre code.

6. Système selon la revendication 3, caractérisé en ce que l'unité centrale (UC) possède un circuit de synthèse vocale (Sᵥ₃)relié à un haut-parleur (HP₃) pour informer l'utilisateur de la nature de l'évènement ayant déclenché une alarme et/ou pour l'aider à la programmation.

7. Système selon la revendication 6, caractérisé en ce que le circuit de synthèse vocale (Sᵥ₃) est relié à un circuit de contrôle téléphone (C₃) pour composer automatiquement au moins un numéro de téléphone et informer un abonné déterminé de la survenance et de la nature d'un évènement chez l'utilisateur du système.

8. Système selon la revendication 6, caractérisé en ce que le circuit de synthèse vocale (Sᵥ₃) est relié à un émetteur haute fréquence (HF₃) pour émettre des messages en direction d'au moins un récepteur (RF₃) situé dans le périmètre à surveiller.

9. Système selon l'une quelconque des revendications 3 à 6, caractérisé en ce que l'unité centrale possède des moyens d'affichage (V₃) et/ou une imprimante (Im₃) pour informer l'utilisateur des évènements survenant dans le périmètre à surveiller et/ou pour l'aider à la programmation.

10. Système selon la revendication 3, caractérisé en ce que les moyens d'affichage (V₃) sont constitués d'afficheurs alphanumériques et/ou de voyants lumineux différents.

11. Système selon l'une quelconque des revendications 3 à 10, caractérisé en ce qu'il comporte au moins un dispositif (Pt,, Pt₂) portier pour armer ou désarmer à distance tout ou partie des détecteurs, en ce que ce portier comprend un clavier (T) pour composer un code émis vers le récepteur (R₃) de l'unité centrale et analysé par l'unité de traitement - (Tr₃).

12. Système selon la revendication 11, caractérisé en ce que le portier permet de commander à distance au moins un détecteur relié à un automatisme.

13. Système selon l'une des revendications 11 ou 12, caractérisé en ce que le portier (Pt,, Pt₂) est fixe.

14. Système selon la revendication 13, caractérisé en ce que le portier fixe permet la commande d'une sonnette visiteur.

15. Système selon l'une des revendications 11 ou 12, caractérisé en ce que le portier (Pt,, Pt₂) est mobile.

16. Système selon l'une des revendications précédentes, caractérisé en ce que la transmission des signaux entre les transmetteurs (T,) et l'unité centrale (UC) s'effectue par la voie hertzienne et en ce que les moyens d'identification d'un transmetteur sont constitués de deux parties, une première (I,) pour le distinguer des autres transmetteurs en communication avec une même unité centrale, et une seconde (G,) pour le distinguer d'un autre transmetteur en communication avec une autre unité centrale, dont la première partie (I,) serait identique.

17. Système selon la revendication 16, caractérisé en ce que le transmetteur comporte en outre une pile (B,) pour son alimentation, un microprocesseur (MP,) dont une sortie est reliée à un émetteur (E,) pour émettre en direction de l'unité centrale (UC), et en ce qu'une entrée (21) du microprocesseur - (MP,) est reliée à un détecteur (D,) spécialisé pour détecter un évènement déterminé, et en ce que la détection d'un évènement entraîne l'émission d'un signal codé à partir de l'émetteur (E,) et produit par le microprocesseur, ce signal contenant une information relative à l'identité du transmetteur et une information relative à l'évènement, afin que l'unité centrale active l'alarme correspondant au détecteur associé.

18. Système selon la revendication 17, caractérisé en ce que le transmetteur (T,) se présente sous la forme d'un boîtier dans lequel sont enfermés les éléments, et en ce qu'un détecteur (D₁₁) contenu dans ledit boîtier est activé lors de son ouverture, de façon à ce qu'un code contenant des informations relatives à l'ouverture et à l'identité du transmetteur soit émis vers l'unité centrale, afin qu'une alarme soit déclenchée.

19. Système selon l'une des revendications 17 ou 18, caractérisé en ce que chaque émission en direction de l'unité centrale est mémorisée par le microprocesseur (MP,) et en ce que lorsque le nombre d'émissions d'un transmetteur (T,) atteint un nombre prédéterminé, un signal codé contenant des informations relatives à l'identité du transmetteur et audit nombre d'émissions est émis en direction de l'unité centrale.

20. Système selon l'une des revendications 17 ou 18, caractérisé en ce que chaque transmetteur (T,) comporte des moyens de mesure de l'énergie restant dans la pile (B,), et des moyens d'émission d'un signal codé en direction de l'unité centrale - (uc) lorsque l'énergie résiduelle est inférieure à une valeur donnée.

21. Système selon l'une quelconque des revendications précédentes, caractérisé en ce que chaque transmetteur comporte des moyens pour émettre périodiquement un message informant l'unité centrale de sa présence.

22. Système selon la revendication 21, caractérisé en ce qu'un message de présence est émis toutes les deux heures environ.

23. Système selon l'une quelconque des revendications 3 à 22, caractérisé en ce que l'unité centrale (UC) est alimentée par le réseau électrique - (EL) des lieux où elle est implantée et en ce qu'elle comporte un émetteur (E,) agencé pour émettre des signaux codés sur le réseau, lorsqu'une alarme doit être déclenchée, et en ce que les récepteurs d'alarme (RA, ... RAₙ) sont directement reliés au réseau et commandés par les signaux émis sur le réseau.

24. Système selon les revendications 4 et 23, caractérisé en ce que les signaux émis sur le réseau (EL) par l'unité centrale comportent une information relative à l'identité du récepteur d'alarme (RA,, ... RAₙ) associé au dispositif qui doit être déclenché.

25. Système selon l'une quelconque des revendications 3 à 24, caractérisé en ce que le clavier de programmation (PR,) de l'unité centrale (UC) permet d'associer au moins un transmetteur (T, ... Tₙ) à au moins un récepteur d'alarme (RA, ... RAₙ) et/ou au circuit de synthèse vocale (Sᵥₐ).
